# FASCICULE DE BREVET EUROPEEN

(11) **EP 1 837 435 B1**
(45) Date de publication et mention de la délivrance du brevet: **09.06.2010**
(21) Numéro de dépôt: 07103970.5
(22) Date de dépôt: 12.03.2007
(51) Int. Cl.: D06F 75/10, D06F 81/08

(54) **Fer à repasser muni de moyens de séchage**
Mit einer Trocknungsvorrichtung ausgestattetes Bügeleisen
Iron equipped with drying means

(30) Priorité: 24.03.2006 FR 0651033
(43) Date de publication de la demande: 26.09.2007
(73) Titulaire: CSI, 68132 Altkirch (FR)
(72) Inventeur: Humbert, René, 68200 Mulhouse (FR)
(74) Mandataire: David, Alain

(56) Documents cités:
- EP-A- 0 617 156
- EP-A2- 1 319 743
- WO-A-00/43585
- DE-A1- 4 333 622
- DE-C- 476 394
- DE-U- 7 021 975
- DE-U1- 9 315 025
- FR-A- 2 143 665
- US-A- 2 864 185

## Description

La présente invention se rapporte au domaine du repassage du linge et elle concerne plus particulièrement un perfectionnement aux fers à repasser dans le but de sécher et refroidir le linge après le repassage effectué classiquement par le passage de la semelle du fer sur le linge.

Il est bien connu que le soin du linge nécessite de réaliser une opération de repassage. Ce repassage est effectué entre deux opérations de séchage. Le séchage du linge est une opération très importante car elle va influer lourdement sur le temps de repassage. En effet, si le linge est trop humide, il va falloir passer du temps pour le sécher avec le fer à repasser avant de pouvoir le ranger, par exemple dans une armoire, mais le réalignement des fibres textiles du linge et la réalisation des plis ne poseront eux aucun problème. Si par contre le linge est trop sec au moment de le repasser, il va falloir préalablement l'humidifier à la pattemouille ou avec de la vapeur, faire les plis puis le sécher et le refroidir afin de pouvoir le ranger.

Dans les deux cas, cette opération de séchage est laissée à l'appréciation de l'opérateur et il arrive souvent qu'elle soit insuffisante ce qui va provoquer des frisures sur le linge annihilant l'effet du repassage. C'est au moment où le linge sera sorti de son lieu de rangement pour être revêtu ou utilisé que se fera la découverte de cette mauvaise présentation et c'est à ce moment là qu'il sera nécessaire de donner le fameux coup de fer du matin pour que le vêtement soit net.

Les fers à repasser ont fait l'objet de nombreux développements (voir par exemple la demande EP-A-0 617 156) et il existe une spécialisation des zones de la semelle du fer consacrées d'une part à sécher thermiquement le linge en le lissant par passage et repassage au même endroit et d'autre part à diffuser de la vapeur ou de l'eau, la vapeur étant produite dans le fer ou à l'extérieur de celui-ci (cas des centrales vapeur).

D'une façon générale, le séchage est donc réalisé grâce à la partie lisse de la semelle du fer disposée généralement à l'arrière du fer, la partie avant étant plutôt utilisée pour émettre la vapeur.

Or, pour bien fixer les effets obtenus par le repassage, il faut non seulement sécher mais aussi refroidir très vite le tissu.

### But et objet de l'invention

Un but de l'invention est donc de proposer un fer à repasser qui comporte des moyens de diffusion d'un flux d'air à température ambiante sur le linge à repasser. De préférence, ce flux d'air est envoyé soit au travers de la semelle par un diffuseur isolé thermiquement de ladite semelle soit par un diffuseur disposé à l'extérieur de la semelle sans contact thermique avec ladite semelle.

Ainsi, la température du flux d'air est maintenue à une température inférieure à celle de la semelle chauffante pour bien refroidir le tissu tout en le séchant.

Le diffuseur peut présenter une ouverture allongée perpendiculaire à l'axe du fer passant par la pointe.

Bien entendu, la zone de diffusion peut être mise sur le pourtour du fer à l'extérieur de la semelle ou dans sa périphérie, de façon isolée ou non.

Avantageusement, le flux d'air est émis par un groupe moto-ventilateur disposé horizontalement ou verticalement.

Dans une autre version, l'air est véhiculé par les mêmes trous de sortie que la vapeur, la diffusion de la vapeur et de l'air se faisant par l'intermédiaire d'un diffuseur isolé thermiquement de la semelle du fer.

De préférence, l'air est diffusé par le diffuseur vapeur en même temps que la vapeur et aussi en son absence.

Le même bouton peut aussi commander à la fois la diffusion de la vapeur et tout de suite après la diffusion d'air de séchage et de refroidissement par le même diffuseur.

Le flux d'air pourra être conduit vers un distributeur programmable manuellement ou électriquement permettant d'envoyer l'air soit dans le diffuseur d'air indépendant thermiquement de la semelle, soit dans le spray, soit dans la chambre de distribution ou vaporisation, pour refroidir la semelle lorsque la température doit être abaissée, soit dans la poignée du fer pour la refroidir également.

Le flux d'air peut aussi être envoyé horizontalement sur la face verticale gauche du fer pour un droitier afin de rafraîchir l'utilisateur et éviter les remontées de chaleur vers son visage au-dessus du linge.

Le flux d'air peut également transiter par une seconde chambre de distribution indépendante thermiquement de la première et possédant ses propres moyens de régulation et de chauffage afin de conférer à l'air expulsé des caractéristiques de température souhaitées.

Cette seconde chambre de vaporisation pourra être également utilisée pour la diffusion de la vapeur produite par exemple par un générateur extérieur au fer en même temps que l'air ou l'une après l'autre.

Que le flux d'air produit soit émis par le spray ou par le diffuseur, il est possible par un système d'injection ou un système venturi de mélanger des liquides additifs, eau, parfum, assouplissant, amidon, etc.... au flux d'air pour traiter le linge à repasser.

L'injection peut être réalisée par une pompe. Le venturi peut être réalisé par un divergent/convergent pour créer une aspiration.

Les liquides additifs peuvent être stockés dans des réservoirs interchangeables ou plusieurs réservoirs. Ce(s) réservoir(s) peu(ven)t être monté(s) et sélectionnable(s) directement sur le fer ou dans l'organe de production de vapeur extérieur. Il est d'ailleurs tout à fait réalisable de substituer la vapeur à l'air pour véhiculer les liquides additifs et même d'associer la vapeur, l'air et ces liquides.

### Brève description des dessins

L'invention sera mieux comprise en se référant aux illustrations suivantes et leurs explications.
- la figure 1 montre schématiquement une centrale vapeur à chaudière comportant un fer à repasser muni de moyens de séchage selon l'invention,
- la figure 2 montre schématiquement une centrale vapeur à générateur instantané comportant un fer à repasser muni de moyens de séchage selon l'invention,
- la figure 3 montre schématiquement un fer à repasser à vapeur muni de moyens de séchage selon un exemple de réalisation de l'invention,
- la figure 4 est une vue en perspective d'un fer à repasser comportant un système de diffusion de l'air à l'arrière de la semelle,
- la figure 5 est une vue en perspective d'un fer à repasser comportant un système de diffusion de l'air en périphérie de la semelle,
- la figure 6 montre schématiquement un fer à repasser à vapeur muni de moyens de séchage selon un autre exemple de réalisation de l'invention,
- la figure 7 est une vue en coupe d'un fer à repasser comportant un système de diffusion de l'air traversant la semelle du fer,
- la figure 8 montre en coupe un fer à repasser comportant un système de diffusion de l'air dans la chambre de vaporisation du fer,
- la figure 9 montre en coupe un fer à repasser comportant un système de diffusion de l'air dans le spray du fer,
- la figure 10 illustre le raccordement du flux d'air sur un distributeur pour permettre une diffusion mulitipoints,
- les figures 11A, 11B, 11C et 12 illustrent la mise en place dans le fer à repasser ou en externe d'un ou plusieurs réservoirs amovibles et pour permettre un mélange du fluide contenu dans ce ou ces réservoirs au flux d'air,
- la figure 13 illustre une chambre de diffusion comportant des éléments de chauffe et de régulation pour amener le flux d'air à des conditions de températures souhaitées indépendantes de celles de la semelle, et
- la figure 14 illustre un autre exemple de réalisation permettant d'intégrer le flux d'air chauffé dans le flux vapeur.

### Description détaillée de modes de réalisation

Les figures 1, 2 et 3 illustrent trois exemples de réalisation de l'invention appliquée respectivement à une centrale vapeur à chaudière, une centrale vapeur à générateur instantané et un fer à repasser à vapeur.

Dans le mode de réalisation de la figure 1, la centrale vapeur comporte une chaudière conventionnelle, ou bouilleur 20, fermée par un bouchon de remplissage 22 et dont l'eau qu'elle peut contenir est portée à ébullition par un élément chauffant 24 muni d'un régulateur de pression 26 et relié au secteur électrique. La vapeur produite est dirigée via un conduit de vapeur 36 vers le fer à repasser 38 à travers une électrovanne 28 normalement fermée et dont l'ouverture est commandée par une unité de commande programmable 30 actionnée depuis la gâchette de commande vapeur disposée sur le fer à repasser. Bien entendu, un interrupteur marche/arrêt 32 et des voyants d'état (par exemple 34), disposés de préférence au niveau de la centrale vapeur, sont aussi prévus pour la mise en route et le contrôle du fonctionnement de l'appareil de repassage.

Le fer à repasser 38 relié à la centrale vapeur est un fer relativement léger avec simplement une semelle 60 munie d'un élément chauffant 62 et d'une sonde de température 64, cette semelle fermant en outre une chambre de distribution 66 assurant la diffusion au travers de la semelle de la vapeur amenée au fer par le conduit de vapeur 36. Une gâchette de commande vapeur 68 située de préférence sous la poignée du fer permet à son utilisateur en établissant un contact présent avantageusement dans l'unité de commande programmable 30 de commander l'électrovanne de fourniture de vapeur 28 selon une consigne donnée par un thermostat 70 disposé au niveau du fer.

Dans le mode de réalisation de la figure 2, la centrale vapeur comporte un réservoir d'eau à température ambiante 40 fermé par un bouchon de remplissage 42 et à la sortie duquel se connecte une pompe électrique 44, de préférence électromagnétique vibrante, envoyant l'eau pompée dans un générateur de vapeur instantané 46 muni de son élément chauffant 48, la vapeur produite au fur et à mesure de sa production étant envoyée directement dans le fer à repasser par le conduit de vapeur 36. La mise en fonctionnement de la pompe est assurée par une unité de commande programmable 50 actionnée depuis la gâchette de commande vapeur 68 située de préférence sous la poignée du fer à repasser selon une consigne donnée par un thermostat 70 disposé au niveau du fer. Comme dans le mode de réalisation précédent, un interrupteur marche/arrêt 52 et des voyants d'état (par exemple 54), disposés de préférence au niveau de l'ensemble de production de vapeur, sont aussi prévus pour la mise en route et le contrôle du fonctionnement de l'appareil de repassage.

De même, comme précédemment, le fer à repasser 38 relié à la centrale vapeur est un fer relativement léger avec simplement une semelle 60 munie d'un élément chauffant 62 et d'une sonde de température 64, cette semelle fermant en outre une chambre de distribution 66 assurant la diffusion au travers de la semelle de la vapeur amenée au fer par le conduit de vapeur 36.

Dans le mode de réalisation de la figure 3, le fer à repasser à vapeur comporte un réservoir d'eau à température ambiante 80 fermé par un bouchon de remplissage 82 et à la sortie duquel se connecte une pompe électrique 84, de préférence électromagnétique vibrante, envoyant l'eau pompée dans une chambre de vaporisation et de distribution de vapeur 66. La mise en fonctionnement de la pompe est assurée par une unité de commande programmable 86 actionnée depuis la gâchette de commande vapeur 68 du fer à repasser. Comme dans le mode de réalisation précédent, un interrupteur marche/arrêt 88 et des voyants d'état (par exemple 90) sont aussi prévus pour la mise en route et le contrôle du fonctionnement du fer.

Quel que soit le mode de réalisation envisagé, le fer à repasser comporte toujours une semelle en contact avec le linge à repasser sur lequel celle-ci glisse pour le lisser, le défriper en envoyant de la vapeur ou de l'eau, si le fer dispose d'un spray eau, pour éliminer les mauvaises liaisons du linge froissé qui ont emmêlés les fibres textiles, en réaliser de nouvelles par une action mécanique et thermique et les fixer par séchage.

Toutefois, les inventeurs ont constaté que cette action de séchage n'est pas suffisante pour avoir un rendu parfait sans procéder également à un refroidissement du tissu.

C'est pourquoi et selon l'invention, comme le montrent aussi les figures 1 à 3, le fer à repasser est muni de moyens 100, 102 de diffusion d'un flux d'air à température ambiante sur le linge à repasser. Ces moyens actionnés depuis l'unité de commande 30, 50, 86 comportent un groupe moto-ventilateur ou pulseur 100 aspirant l'air ambiant et le refoulant dans un conduit de distribution d'air 102 dont la bouche de sortie 102A débouche, dans un mode préférentiel de réalisation, à l'extérieur de la semelle 60 sans contact thermique avec elle. A l'extérieur signifie à l'arrière de la semelle, comme l'illustrent les figures 1 à 3 et la figure 4. Dans ce cas, la bouche de sortie du conduit de distribution peut présenter une ouverture allongée perpendiculaire à l'axe du fer passant par la pointe. Mais une disposition sur le pourtour extérieur du fer, comme le montre la figure 5, est aussi envisageable. Le pulseur quant à lui peut être disposé verticalement ou horizontalement comme le montre la figure 6.

Dans une variante de réalisation, le flux d'air généré dans le conduit de distribution d'air par le pulseur peut être envoyé au travers de la semelle, à sa partie arrière comme illustrée à la figure 7 ou sur sa périphérie (non représentée), le ou les conduits étant alors isolé(s) thermiquement de ladite semelle par un ou des joints isolants thermiques 104, par exemple du Viton® ou tout autre matériau résistant à la température, voire simplement par un espace vide où l'air peut circuler.

Dans la variante de réalisation de la figure 8, le conduit de distribution d'air s'ouvre dans la chambre de distribution et éventuellement de vaporisation de la semelle du fer, l'air étant diffusé dans le linge à repasser par les mêmes trous de sortie que ceux de la vapeur. Sous le contrôle de l'unité de commande, cette diffusion du flux d'air peut se produire en même temps que la diffusion de la vapeur mais de préférence cette diffusion se fera successivement, la commande de la diffusion de la vapeur précédant celle de la diffusion d'air.

Dans le mode de réalisation de la figure 9, le flux d'air pourra être conduit vers un distributeur 108 programmable manuellement ou électriquement depuis l'unité de commande et permettant d'envoyer l'air à température ambiante issu du pulseur 100 soit à l'arrière du fer dans un diffuseur d'air 110 indépendant thermiquement de la semelle, soit dans un spray 112, soit dans la chambre de distribution 66, soit dans la poignée du fer. On peut aussi envisager que ce flux d'air soit aussi envoyé horizontalement sur la face verticale gauche du fer pour un droitier afin de rafraîchir l'opérateur et éviter les remontées de chaleur vers son visage au-dessus du linge. L'action du spray est avantageusement commandée par un bouton de commande 114 disposé sur la partie supérieure avant du fer.

Dans la variante simplifiée de la figure 10, le conduit de distribution 102 comporte un volet commandé 116 pour diriger l'air à température ambiante issu du pulseur soit à l'arrière du fer soit à l'avant dans le spray 112. L'action de ce volet et du spray est avantageusement commandée par une pression sur un bouton de commande disposé avantageusement sur la partie supérieure avant du fer. Mais une action depuis l'unité de commande est aussi envisageable.

Pour permettre un traitement complémentaire du linge à repasser, il est envisagé d'injecter dans le flux d'air à température ambiante des liquides additifs, eau, parfum, assouplissant, amidon, etc..... Le système d'injection qui procède à ce mélange au niveau du conduit de distribution sous l'action de l'unité de commande peut être une simple pompe 118 (figure 11A) ou un système venturi 120 (figure 11A) formé simplement par un divergent/convergent chargé de créer une aspiration dans ce conduit.

Les liquides additifs peuvent être stockés dans des réservoirs interchangeables 122 ou plusieurs réservoirs fixes 122A, 122B présents dans le fer et sélectionnables directement sur celui-ci par un moyen de sélection 124 (figure 12) ou présent(s) dans l'organe de production de vapeur 12 lorsque le fer en est pourvu (figure 11C).

Comme le montre la figure 13, le flux d'air peut également transiter par une deuxième chambre de vaporisation 126 indépendante thermiquement de la chambre principale 66 et possédant ses propres moyens de chauffage 128 et de régulation 130 afin de conférer à l'air ainsi chauffé des caractéristiques de température souhaitées.

Cette deuxième chambre de vaporisation pourra être également utilisée pour la diffusion de la vapeur produite dans la centrale vapeur en même temps que l'air ou l'une après l'autre selon la position d'un moyen de répartition 132. Elle pourra également être utilisée pour véhiculer les liquides de traitement stockés dans les réservoirs additionnels.

## Revendications

1. Fer à repasser à vapeur (38) produisant lui-même de la vapeur ou la recevant d'un organe de production de vapeur extérieur (12) comportant un système de diffusion d'un flux d'air à température ambiante (100, 102) traversant une semelle du fer (60), **caractérisé en ce que** pour ventiler le linge pendant le repassage afin de le sécher et de le refroidir le plus rapidement possible, ledit système de diffusion d'un flux d'air est isolé thermiquement de ladite semelle du fer par des moyens d'isolation thermique (104).

2. Fer à repasser à vapeur selon la revendication 1, **caractérisé en ce que** ledit système de diffusion d'un flux d'air est disposé transversalement par rapport au sens de déplacement du fer et à l'arrière de la semelle, à l'intérieur de celle-ci.

3. Fer à repasser à vapeur selon la revendication 1, **caractérisé en ce que** ledit système de diffusion d'un flux d'air est disposé en périphérie de la semelle à l'intérieur de celle-ci.

4. Fer à repasser à vapeur selon l'une quelconque des revendications 1 à 3, **caractérisé en ce qu'**il comporte des moyens de chauffage (128) disposés dans ledit système de diffusion d'un flux d'air.

5. Fer à repasser à vapeur selon l'une quelconque des revendications 1 à 4, **caractérisé en ce qu'**il comporte une unité de commande apte à réaliser une diffusion du flux d'air simultanément avec la production de vapeur.

6. Fer à repasser à vapeur selon l'une quelconque des revendications 1 à 4, **caractérisé en ce qu'**il comporte une unité de commande apte à réaliser une diffusion du flux d'air en alternance avec la production de vapeur.

7. Fer à repasser à vapeur selon l'une quelconque, des revendications 1 à 6, **caractérisé en ce qu'**il comporte des moyens (114, 116) pour diriger le flux d'air par un spray (112) disposé à l'avant du fer.

8. Fer à repasser à vapeur selon l'une quelconque des revendications 1 à 7, **caractérisé en ce qu'**il comporte des moyens de distribution (132) pour diriger la vapeur dans une seconde chambre de distribution (126) ayant ses propres moyens de chauffage (128) afin de conférer à cette vapeur la bonne température pour assurer une fonction supplémentaire d'humidification du linge à repasser.

9. Fer à repasser à vapeur selon l'une quelconque des revendications 1 à 8, **caractérisé en ce qu'**il comporte au moins un réservoir additionnel (122, 122A, 122B) pour délivrer dans le flux d'air un ou plusieurs liquides de traitement du linge à repasser.

10. Fer à repasser à vapeur selon la revendication 9, **caractérisé en ce que** ledit au moins un réservoir additionnel est disposé dans ledit organe extérieur de production de vapeur.

11. Fer à repasser à vapeur selon la revendication 9, **caractérisé en ce qu'**il comporte une ou plusieurs pompes (118) pour soutirer dudit au moins un réservoir additionnel le ou les liquides de traitement du linge à repasser.

12. Fer à repasser à vapeur selon la revendication 9, **caractérisé en ce qu'**il comporte un ou plusieurs moyens d'aspiration (120) pour soutirer dudit au moins un réservoir additionnel le ou les liquides de traitement du linge à repasser.

13. Fer à repasser à vapeur selon la revendication 12, **caractérisé par** ledit moyen d'aspiration comporte un divergent/convergent.

14. Fer à repasser à vapeur selon l'une quelconque des revendications 1 à 13, **caractérisé en ce qu'**il comporte des moyens (108) pour permettre une diffusion du flux d'air dans une poignée du fer pour le refroidir.

15. Fer à repasser à vapeur selon l'une quelconque des revendications 1 à 14, **caractérisé en ce qu'**il comporte des moyens pour permettre une diffusion du flux d'air horizontalement à l'extérieur du fer afin d'empêcher la chaleur dégagée par le passage de la semelle du fer sur le linge à repasser de remonter directement au visage de l'utilisateur de ce fer.

## Claims

1. A steam iron (38) that itself produces steam or that receives steam from an external steam producer member (12), and that includes a system (100, 102) for diffusing a stream of air at ambient temperature passing through a soleplate (60) of the iron, the steam iron being **characterized in that** in order to air ironing while it is being ironed for the purpose of drying it and cooling it as quickly as possible, said system for diffusing a stream of air is thermally isolated from said soleplate of the iron by thermal insulation means (104).

2. A steam iron according to claim 1, **characterized in that** said system for diffusing a stream of air is arranged transversely relative to the travel direction of the iron and at the back of the soleplate, inside it.

3. A steam iron according to claim 1, **characterized in that** said system for diffusing a stream of air is disposed at the periphery of the soleplate, inside it.

4. A steam iron according to any one of claims 1 to 3, **characterized in that** it includes heater means (128) located in said system for diffusing a stream of air.

5. A steam iron according to any one of claims 1 to 4, **characterized in that** it includes a control unit suitable for causing a stream of air to be diffused simultaneously with steam being produced.

6. A steam iron according to any one of claims 1 to 4, **characterized in that** it includes a control unit suitable for causing a stream of air to be diffused in alternation with steam being produced.

7. A steam iron according to any one of claims 1 to 6, **characterized in that** it includes means (114, 116) for directing the stream of air via a spray (112) located at the front of the iron.

8. A steam iron according to any one of claims 1 to 7, **characterized in that** it includes dispenser means (132) for directing the steam into a second dispenser chamber (126) having its own heater means (120) in order to give the steam the appropriate temperature for performing an additional function of moistening the ironing.

9. A steam iron according to any one of claims 1 to 8, **characterized in that** it includes at least one additional tank (122, 122A, 122B) to deliver one or more ironing treatment liquids into the stream of air.

10. The steam iron according to claim 9, **characterized in that** said at least one additional tank is located in said external steam-producer member.

11. A steam iron according to claim 9, **characterized in that** it includes one or more pumps (118) for drawing the ironing-treatment liquid(s) from said at least one additional tank.

12. A steam iron according to claim 9, **characterized in that** it includes one or more suction means (120) for drawing the ironing-treatment liquid(s) from said at least one additional tank.

13. A steam iron according to claim 12, **characterized by** said section means including a diverging/converging portion.

14. A steam iron according to any one of claims 1 to 13, **characterized in that** it includes means (108) for enabling a stream of air to be diffused in a handle of the iron in order to cool it.

15. A steam iron according to any one of claims 1 to 14, **characterized in that** it includes means for enabling a stream of air to be diffused horizontally outside the iron in order to prevent the heat given off by the soleplate of the iron passing over the ironing from rising directly to the face of the user of said iron.

## Patentansprüche

1. Dampfbügeleisen (38), das selbst Dampf erzeugt oder diesen von einem externen Dampferzeugungselement (12) erhält, umfassend ein System zur Verbreitung eines Luftstroms mit Raumtemperatur (100, 102), der eine Sohle des Bügeleisens (60) durchströmt, **dadurch gekennzeichnet, daß**, um die Wäsche während des Bügelns zu belüften, um sie so schnell wie möglich zu trocknen und abzukühlen, das System zur Verbreitung eines Luftstroms thermisch von der Sohle des Bügeleisens durch thermische Isoliermittel (104) getrennt ist.

2. Dampfbügeleisen nach Anspruch 1, **dadurch gekennzeichnet, daß** das System zur Verbreitung eines Luftstroms quer zur Bewegungsrichtung des Bügeleisens und im hinteren Bereich der Sohle im Inneren derselben angeordnet ist.

3. Dampfbügeleisen nach Anspruch 1, **dadurch gekennzeichnet, daß** das System zur Verbreitung eines Luftstroms an der Peripherie der Sohle im Inneren derselben angeordnet ist.

4. Dampfbügeleisen nach einem der Ansprüche 1 bis 3, **dadurch gekennzeichnet, daß** es Heizmittel (128) umfaßt, die in dem System zur Verbreitung eines Luftstroms angeordnet sind.

5. Dampfbügeleisen nach einem der Ansprüche 1 bis 4, **dadurch gekennzeichnet, daß** es eine Steuereinheit umfaßt, die eine Verbreitung des Luftstroms gleichzeitig mit der Dampferzeugung durchführen kann.

6. Dampfbügeleisen nach einem der Ansprüche 1 bis 4, **dadurch gekennzeichnet, daß** es eine Steuereinheit umfaßt, die eine Verbreitung des Luftstroms alternierend mit der Dampferzeugung durchführen kann.

7. Dampfbügeleisen nach einem der Ansprüche 1 bis 6, **dadurch gekennzeichnet, daß** es Mittel (114, 116) umfaßt, um den Luftstrom durch eine vorne am Bügeleisen angeordnete Sprühdüse (112) zu leiten.

8. Dampfbügeleisen nach einem der Ansprüche 1 bis 7, **dadurch gekennzeichnet, daß** es Verteilungsmittel (132) umfaßt, um den Dampf in eine zweite Verteilungskammer (126) zu leiten, die ihre eigenen Heizmittel (128) besitzt, um diesem Dampf die richtige Temperatur zu verleihen, um eine zusätzliche Funktion der Befeuchtung der zu bügelnden Wäsche zu gewährleisten.

9. Dampfbügeleisen nach einem der Ansprüche 1 bis 8, **dadurch gekennzeichnet, daß** es mindestens einen Zusatzbehälter (122, 122A, 122B) umfaßt, um in den Luftstrom eine oder mehrere Flüssigkeiten zur Behandlung der zu bügelnden Wäsche zu leiten.

10. Dampfbügeleisen nach Anspruch 9, **dadurch gekennzeichnet, daß** der mindestens eine Zusatzbehälter in dem externen Dampferzeugungselement angeordnet ist.

11. Dampfbügeleisen nach Anspruch 9, **dadurch gekennzeichnet, daß** es eine oder mehrere Pumpen (118) umfaßt, um aus dem mindestens einen Zusatzbehälter die Flüssigkeit(en) zur Behandlung der zu bügelnden Wäsche zu entnehmen.

12. Dampfbügeleisen nach Anspruch 9, **dadurch gekennzeichnet, daß** es ein oder mehrere Ansaugmittel (120) umfaßt, um aus dem mindestens einen Zusatzbehälter die Flüssigkeit(en) zur Behandlung der zu bügelnden Wäsche zu entnehmen.

13. Dampfbügeleisen nach Anspruch 12, **dadurch gekennzeichnet, daß** das Ansaugmittel ein divergierendes/konvergierendes Rohr umfaßt.

14. Dampfbügeleisen nach einem der Ansprüche 1 bis 13, **dadurch gekennzeichnet, daß** es Mittel (108) umfaßt, um eine Verbreitung des Luftstroms in einem Griff des Bügeleisens zu dessen Abkühlung zu ermöglichen.

15. Dampfbügeleisen nach einem der Ansprüche 1 bis 14, **dadurch gekennzeichnet, daß** es Mittel umfaßt, um eine Verbreitung des Luftstroms horizontal außerhalb des Bügeleisens zu ermöglichen, um zu verhindern, daß die Hitze, die durch Strömen durch die Sohle des Bügeleisens auf die zu bügelnde Wäsche freigesetzt wird, direkt in das Gesicht des Benutzers dieses Bügeleisens aufsteigt.
